# EUROPÄISCHE PATENTSCHRIFT

(11) **EP 4 426 942 B1**
(45) Veröffentlichungstag und Bekanntmachung des Hinweises auf die Patenterteilung: **13.08.2025**
(21) Anmeldenummer: 22793772.9
(22) Anmeldetag: 01.11.2022
(51) Int. Cl.: F04B 53/16, F23C 15/00, F23J 3/02, F04B 39/12

(54) **SCHUTZVORRICHTUNG FÜR EINEN KESSELZUGANG**
SAFETY DEVICE FOR BOILER ACCESS
DISPOSITIF DE PROTECTION POUR UN ACCÈS À UNE CHAUDIÈRE

(30) Priorität: 02.11.2021 EP 21206023
(43) Veröffentlichungstag der Anmeldung: 11.09.2024
(73) Patentinhaber: Explo Engineering AG, 5702 Niederlenz (CH); Martin GmbH für Umwelt- und Energietechnik, 80807 München (DE); Kanadevia Inova AG, 8005 Zürich (CH)
(72) Erfinder: HANGARTNER, Marc Peter, 5000 Aarau (CH); LIMACHER-LEHNER, Daniela, 5032 Aarau Rohr (CH)
(74) Vertreter: Liebetanz, Michael
(86) Internationale Anmeldenummer: PCT/EP2022/080465
(87) Internationale Veröffentlichungsnummer: WO 2023/078877

(56) Entgegenhaltungen:
- WO-A1-2019/185736
- WO-A1-88/03995
- CN-U- 210 950 060
- CN-U- 212 004 409
- DE-A1- 2 832 076

## Beschreibung

### TECHNISCHES GEBIET

Die vorliegende Erfindung betrifft eine Schutzvorrichtung für einen Kesselzugang, über den eine externe Einrichtung wie eine Kesselreinigungseinrichtung durch Einleiten von Druckwellen hoher Amplitude an einen Kessel durch eine Kesselwand angeschlossen ist.

### STAND DER TECHNIK

Eine Vorrichtung und ein Verfahren zur Erzeugung von Druckwellen hoher Amplitude, insbesondere zur Kesselreinigung, ist aus der WO 2019/175736 bekannt. Die entsprechende Vorrichtung weist eine Ablassöffnung für das gerichtete Ablassen des in einer Brennkammer erzeugten Gasdrucks auf. Diese Ablassöffnung endet in der Regel in einem Hohlzylinder, der durch einen Kesselzugang in der Kesselwand in den die zu reinigenden Kessel geführt wird. Zum Zwecke der Reinigung wird bei einem, insbesondere im Betrieb befindlichen Kessel in der Vorrichtung die besagte Druckwelle hoher Amplitude erzeugt und in das Kesselvolumen eingebracht

Dabei ist von Nachteil, dass aggressive Gase aus dem Kessel durch den Kesselzugang in der Kesselwand in den Hohlzylinder und durch diesen bis zur Ablassöffnung und damit zum Kolben-Ventilsitz strömen können. Diese Gase können die Dichtigkeit dahingehend beeinträchtigen, dass der für die Kesselreinigung vorteilhafte schnelle Druckaufbau durch eine Qualitätsminderung des Ventilsitzes beeinträchtigt wird.

Aus der DE 28 32 076 A1 ist eine Schutzvorrichtung für einen Kesselzugang mit den Merkmalen des Oberbegriffs des Anspruchs 1 bekannt. Eine ähnliche Schutzvorrichtung ist aus der CN 212 004 409 U bekannt.

Die CN 210 950 060 U offenbart ein hydraulisches Ultrahochdruck-Sicherheitsventil mit einem Rückschlagventil, wobei eine Rohrleitungszugangsöffnung im Ventilsitz ausgebildet ist. Im oberen Teil des Ventilgehäuses ist ein Druckentlastungshohlraum mit einem Abflussloch in der Seitenwand des Hohlraums ausgebildet.

### DARSTELLUNG DER ERFINDUNG

Ausgehend von diesem Stand der Technik liegt der Erfindung die Aufgabe zu Grunde eine Schutzvorrichtung für einen Kesselzugang anzugeben, die ein Anströmen von solchen aggressiven Gasen aus dem Kessel durch den Kesselzugang, insbesondere bei einer Vorrichtung zur Erzeugung von Druckwellen hoher Amplitude mit einem Hohlzylinder, zur Ablassöffnung und damit zum Kolben-Ventilsitz vermeidet und dabei mit einer einfachen Kontrolleinheit auf korrekte Funktion überwachbar ist.

Die Aufgabe wird mit einer Schutzvorrichtung für einen Kesselzugang umfassend einen Ventilator und ein Rückschlagventil, wobei der Ventilator über einen Zugang mit der Umgebung zum Ansaugen von Umgebungsluft verbunden ist und wobei dem Ventilator über eine gasdichte Verbindung das Rückschlagventil nachgeschaltet ist, welches dann selber über einen Druckschlauch mit dem durch eine Kesselwand führenden Kesselzugang verbunden ist, wobei das Rückschlagventil derart eingebaut ist, dass es bei einem an dem Druckschlauch anstehenden Fluiddruck sperrt, wenn dieser grösser als der am Ventilator anstehende Fluiddruck ist, wobei in der gasdichten Verbindung ist ein Umgebungsausgang vorgesehen, dadurch gelöst, dass mit dem Drucksensor eine Kontrolleinheit mit einem Datenspeicher verbunden ist, in der mindestens ein tieferer erster und ein höherer zweiter Schwellwert für Druckwerte abgelegt sind. Die Kontrolleinheit erhält die vom Drucksensor gemessenen Drucksensorsignale und vergleicht diese mit den abgelegten Schwellwerten. Wenn das Drucksensorsignal unter dem ersten Schwellwert liegt, wird das Vorliegen einer Fehlfunktion in einem Fehlfunktionsbereich festgestellt.

Bei einem vom Drucksensor gemessenen und der Kontrolleinheit weitergeleiteten Drucksensorsignal, welches über dem zweiten Schwellwert liegt, wird das Vorliegen einer Fehlfunktion in einem Überdruckbereich festgestellt. Die Fehlfunktion im Überdruckbereich entspricht einem Verschluss des Rückschlagventils oder einer Blockierung des Druckschlauches. Wenn der Überdruckbereich von der Kontrolleinheit einem Verschluss des Rückschlagventils zugeordnet ist, ist vorteilhafterweise in der Kontrolleinheit ein Zeitintervall gespeichert, so dass ein Fehlfunktionssignal nur bei einem Überschreiten des vorgegebenen Zeitintervalls durch das Drucksensorsignal im Überdruckbereich abgegeben wird. Bei dem Einsatz der hier beschriebenen Vorrichtung bei einer Einrichtung zur Kesselreinigung durch Einleiten von Druckwellen durch den Kesselzugang, kann durch diesen Druckanstieg ein entsprechendes Verschliessen des Rückschlagventils über eine dem Explosionsstoss entsprechendes Zeitintervall einer regulären Betriebsfunktion entsprechen, so dass dann keine Fehlfunktion vorliegt, wenn dieser Zustand nach einem entsprechend vorgegebenen Zeitintervall endet und das Rückschlagventil wieder öffnet.

Der besagte Fehlfunktionsbereich ist zumeist in zwei unterschiedliche Fehlfunktionsbereiche aufteilbar, wobei vorzugsweise in der Kontrolleinheit ein dritter, gegenüber dem ersten Schwellwert tieferer Schwellwert für einen Druckwert abgelegt ist. Dann unterteilt die Kontrolleinheit bei einem vom Drucksensor gemessenen und ihr weitergeleiteten Drucksensorsignal den oben genannten Fehlfunktionsbereich in zwei Unterbereiche. Wenn der Druckwert unter dem dritten Schwellwert liegt, ist das Vorliegen einer Fehlfunktion in dem unteren Teil des Fehlfunktionsbereich als Ventilatorausfall oder Sensorausfall zu bestimmen, während im anderen Fall von einer Leckage oder einem Filterproblem auszugehen ist. In der die Druckmessung mit dem Volumenfluss verbindenden Zeichnung ist für die Fehlfunktion in dem unteren Teil des Fehlfunktionsbereich natürlich nur der Ventilatorausfall dargestellt, da ein Sensorausfall zwar denselben Messwert anzeigt, der dann aber nicht mit dem tatsächlichen Volumenfluss im weiterhin bestehenden Luftstrom korreliert.

Mit einem in dieser ansonsten gasdichten Verbindung angeordneten Drucksensor kann somit in einfacher Weise die Funktion von Ventilator und Rückschlagventil überwacht werden.

Unter Ventilator sind alle Formen von Lüftern wie Axiallüftern und Gebläse zu verstehen, die eine Ansaugseite und eine Ausstossseite haben, auf welcher die von der Ansaugseite stammende Luft verdichtet abgegeben wird.

Damit ist es möglich ohne Zugriff auf externe Gaszufuhr einfach aus der Umgebungsluft einen Kesselzugang vor einem Anliegen von diesem stammender Fluids gegen eine zu schützende externe Anlage wie eine Kesselreinigungseinrichtung zu bewahren.

Der Umgebungsausgang kann beispielsweise eine in der Wandung der gasdichten Verbindung bestehende Bohrung sein.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: zeigt ein schematisches Blockschaltbild einer Vorrichtung gemäss einem Ausführungsbeispiel der Erfindung;
- Fig. 2: zeigt eine Ventilatorkennlinie für den Betrieb einer Vorrichtung nach Fig. 1; und
- Fig. 3: zeigt Sensorwertenbereiche einer Kontrolleinheit für den Betrieb einer Vorrichtung nach Fig. 1.

### BESCHREIBUNG BEVORZUGTER AUSFÜHRUNGSFORMEN

Fig. 1 zeigt ein schematisches Blockschaltbild einer Vorrichtung gemäss einem Ausführungsbeispiel der Erfindung. Ein Ansaugrohr 5 ist mit einem Ventilator 10 verbunden, der so eingebaut ist, dass er die aus dem Ansaugrohr 5 angesaugte Umgebungsluft der Vorrichtung zur Kesselreinigung verdichtet und in die Verbindung 6 weiterleitet. Bei dem Ventilator 10 kann es sich um eine Ausführung handeln, mit der ein Überdruck von 80-200 mbar in der weiterführenden Verbindung 6 aufgebaut werden kann.

Die weiterführende Verbindung 6 ist als hohlzylindrisches Element ausgelegt, welches einen geringen Einfluss auf die Luftströmung hat. Seitlich ist ein Auslass 16 vorgesehen, mit dem der vom Ventilator 10 erzeugte Luftstrom aufgeteilt wird. Ein Teil wird durch den Auslass 16 zurück in die Umgebung abgegeben und der verbleibende Teil wird über diese Verbindung 6 in einen Drucksensor 20 geleitet.

Mit dem Drucksensor 20 kann insbesondere ein Druckunterschied zwischen 0 und 1 bar erfassbar ist. Wesentlich ist die Untergrenze und als Obergrenze wird vorteilhafterweise ein Wert gewählt, der vom Ventilator 10 nicht erreicht werden kann.

Hinter dem Drucksensor 20 wird die verdichtete Umgebungsluft über ein Rückschlagventil 30 und einen Druckschlauch 8 im Bereich zwischen dem Ventilsitz der oben genannten Vorrichtung und der Kesselwand in den Innenraum des erwähnten Hohlzylinders eingespeist. In anderen Worten, die Zuführung über beispielsweise einen Druckschlauch 8 geschieht ausserhalb des Kesselzugangs, so dass die unter Druck eingeleitete Umgebungsluft durch diesen Zugang und die Kesselwand den im Kessel befindlichen Gasen entgegenströmt.

Es ist einzig Bedingung, dass der Ventilator 10 stark genug ist, um die Umgebungsluft auf diesem Weg in den Kessel einzublasen, wobei der durch den Ventilator 10 erzeugte Überdruck höher als der im Kessel herrschende Druck sein muss.

Bei dem Auftreten von Reinigungsexplosionen verhindert das Rückschlagventil 30 ein Eintreten von Reaktionsgasen aus der Reinigungsexplosion in der Ablassöffnung im Kessel in die hier nach Fig. 1 in Rede stehende Vorrichtung. Dabei wird durch den schlagartigen Druckaufbau auch in der Zuleitung des Druckschlauchs 8 eine Luftsäule vor dem Rückschlagventil 30 stehen bleiben.

Die Fig. 2 zeigt eine Ventilatorkennlinie für den Betrieb einer Vorrichtung nach Fig. 1. Dabei ist auf der x-Achse der Volumenstrom 50 in Volumen pro Zeiteinheit dargestellt, hier zwischen 0 und 1'000 Liter/Minute (0 und 1 m³/min), während auf der y-Achse der von dem Drucksensor 20 gemessene Überdruck 60 dargestellt ist, hier zwischen 0 und 140 Millibar. Sowohl der Volumenstrom 60 als auch der Überdruck 50 sind für ein Ausführungsbeispiel angegeben. In anderen Anwendungen kann durch Einsatz eines Ventilators 10 mit höherer Förderleistung auch ein Volumenstrom 60 von bis zu 10 oder bis zu 100 m³/min erzeugt werden. Der Überdruck, mit dem dieser Volumenstrom 60 gegenüber dem Kessel, i.e. beim Kesseldurchgang, anliegt, hängt dabei von der Geometrie der Verbindungen und der Geometrie der Blende 16 ab. Dieser Druck kann bis zu 1 bar betragen, in der Regel reicht ein Überdruck von bis zu 200 oder bis zu 500 Millibar.

Mit dem Bezugszeichen 51 ist die Ventilatorkennlinie des freilaufenden Ventilators 10 dargestellt, also dem erzeugten Überdruck bei entsprechendem geförderten Luftvolumen pro Zeiteinheit. Durch den Einbau des Ventilator 10 in die Vorrichtung nach Fig. 1 ergeben sich verschiedene Betriebsmodi.

Mit dem Bezugszeichen 61 ist der Ventilatorkennlinienpunkt bezeichnet, bei dem das Rückschlagventil 30 offen ist und somit zum Beginn des Bereichs 6 direkt am Ventilator einen Volumenstrom 60 von hier 470 Liter pro Minute gestattet, wobei durch einen Drucksensor direkt hinter dem Ventilator 10 ein Überdruck von ca. 80 Millibar feststellbar wäre. Im Bereich vor dem Rückschlagventil 30 kommt aber nur ein geringerer Volumenstrom 60 von ca. 220 Liter/Minute an, da ein entsprechend den Rest ausmachende Anteil durch die Öffnung oder Blende 16 aus der Verbindung austritt. Da durch den Drucksensor die gleiche Luftsäule gemessen wird, beträgt der Druck bei offenem Rückschlagventil 30 auch ca. 80 Millibar.

Beim Betrieb der Reinigungseinrichtung werden Druckwellen ausgelöst, die im Kessel und auf dem Weg von der Reinigungseinrichtung zum Kessel dann auch den Weg zurück in den Druckschlauch 8 finden, die zu einem Schliessen des Rückschlagventils 30 führen.

Wenn das Rückschlagventil 30 nun geschlossen ist, ergibt sich ein vom Drucksensor 20 gemessener höherer Druck und der Kennlinienpunkt am Ventilator 62, der einem Fluss von 320 Einheiten pro Minute durch den Ventilator 10 entspricht, da nun die gesamte geförderte Umgebungsluft durch die Blende 16 wieder nach aussen der Umgebung zugeführt wird. Das führt zu einem Druckanstieg auf ca. 110 Millibar.

Dies entspricht aber direkt am nun geschlossenen Rückschlagventil 30 einer Reduktion des Volumenflusses von den ca. 220 Liter/Minute entsprechend Punkt 71 auf einen Volumenstrom 72 von 0 Liter/Minute bei geschlossenem Rückschlagventil 30.

Mit anderen Worten, der Rückgang des tatsächlich in dem Druckschlauch 8 vorliegende Volumenfluss verändert sich vom Wert am Punkt 71 zu Punkt 72 entsprechend Pfeil 75. Dem steht am Drucksensor 20 der Abfall des Volumenstroms zwischen Punkten 61 und 62 entsprechend Pfeil 65 gegenüber, wobei der Druck sich eben von 80 Millibar auf etwas über 100 Millibar erhöht. Auch hier ist der tatsächliche Druck am Rückschlagventil 30 gleich zu diesem gemessenen Druck.

Die Blende 16 als Umgebungsausgang kann beispielsweise einen Durchmesser zwischen 3 mm und 7.5 mm aufweisen. Die Blende 16 kann aber auch Durchmesser von 1 mm bis 2 cm haben, je nachdem, welchen Abfluss es bei welchem Durchfluss haben soll, und welche Druckerhöhung sich vor dem Rückschlagventil 30 aufbauen soll, wenn dieses geschlossen ist. Die Wahl des Durchmessers der Blende und die Art und Länge des Anschlusses an die Umgebung hängt auch vom gewünschten Überdruck und Volumenstrom ab. Wesentlich ist bei einem Einsatz einer Kontrolleinheit die prinzipielle Anordnung der Messpunkte entsprechend der Fig.3 für ihre Auswertung, wie sie im Folgenden beschrieben werden wird.

In der Fig. 2 sind schematisch und beispielhaft drei Druckschwellwerte 112, 113 und 114 von 10, 65 und 95 Millibar eingezeichnet, die die Druckwerte veranschaulichen, die bei der Erläuterung der Funktion der Kontrolleinheit mit den Arbeits- und Fehlfunktionsbereichen entsprechend Verwendung finden werden.

Die Vorrichtung nach Fig. 1 weist vorteilhafter Weise eine Kontrolleinheit auf, mit der der Ventilator 10 in seiner Leistung steuerbar ist und bei der die Sensorwerte des Drucksensors 20 direkt in Überwachungswerte wandelbar sind, sodass diese als Ergebnis einen direkten Hinweis auf die Funktion der Vorrichtung gibt.

Die Fig. 3 zeigt Sensorwertenbereiche eines Drucksensors 20, die in einer Kontrolleinheit über Schwellwerte für den Betrieb einer Vorrichtung nach Fig. 1 für eine Anzeige oder z.B. Stopp der Reinigungseinrichtung oder der Kesselfunktion ausgewertet werden. Die Sensorwertenbereiche erstrecken sich entsprechend dem Pfeil 100 von 0 bis beispielsweise 1 Bar. Die Erfinder haben festgestellt, dass sich die Messwerte des Drucksensors 20 in direkte Überwachungswerte überführen lassen. Bei einem Druckwert 101 von 0 Bar bis zu einem Druckwert 102 von beispielsweise 20 mbar als ersten Schwellwert 112 in Fig. 2 eingezeichnet ist von einem Ausfall des Drucksensors oder des Ventilators auszugehen sodass hier eine Eigendiagnose der Vorrichtung vorliegt, die entsprechend einen Fehlfunktionsbereich 140 anzeigt.

Zwischen dem oberen Grenzwert 102 des Fehlfunktionsbereiches 140 und dem nächst grösseren Grenzwert 103 von beispielsweise 90 mbar kann ein Filterproblem vorliegen, wenn ein solcher optionaler Filter in den Verbindungen 6 oder 7 eingebaut ist. Dieser Wertebereich 130 charakterisiert entweder ein Filterproblem oder eine Leckage der Verbindungen 6 oder 7. Der obere Grenzwert 103 ist als Druckschwellwert 113 in der Fig. 2 eingezeichnet. Eine Unterscheidung zwischen den Druckschwellwerten 112 und 113 ist der Fehlerfindung dienlich, für die Überwachung der Funktion ist der höhere der beiden Schwellwerte ausreichend.

Bei einem Druck im Bereich zwischen dem Wert 103 und dem Druckwert 104 liegt der Arbeitsbereich 120 vor, der dem Normalwert der Anlage entspricht. Dabei wird unter Arbeitsbereich der Betrieb des Kessels verstanden und nicht die Ruhepausen der Kesselfunktion, wenn eine Reinigung ansteht. Bei einem Überschreiten dieses oberen Grenzwertes 104 wird ein Überdruckbereich 110 erreicht, der einer Blockierung des Systems entspricht, so das kein Gasfluss durch die in der Fig. 1 dargestellten Verbindungen 5, 6, 7 und 8 fliesst, also keine Schutzfunktion durch die Vorrichtung vorliegt, üblicherweise ausgelöst durch ein Ansprechen des Rückschlagventils 30. Das kann für ein kurzes Zeitintervall einer korrekten Funktion der Vorrichtung entsprechen, wenn bei einer Kesselreinigungseinrichtung der eingangs genannten Art ein Explosionsstoss ausgelöst wird, der natürlich auch vor der Kesselwand ggf. in den Druckschlauch 8 eintritt.

Somit kann durch eine einfache Druckmessung mit einem Differenzialdrucksensor 20 der Betriebszustand der Belüftungsanlage durch eine Auswahl von Überwachungsbereichen 110, 120, und gemeinsam oder getrennt 130 und 140 über die oben genannten Schwellwerte 103, 104 und gegebenenfalls 102 überwacht werden.

Durch die Verwendung von Umgebungsluft als Zufuhr kann auf die Zuführung von Schutzgasen aus entsprechenden Gasdruckbehältern von Industriegasen weitgehend verzichtet werden.

**BEZUGSZEICHENLISTE**

| | | | |
|---|---|---|---|
| 5 | Ansaugrohr | | Rückschlagventil (offen) |
| 6 | Verbindung | 72 | Kennlinienpunkt am |
| 7 | Verbindung | | Rückschlagventil (geschlossen) |
| 8 | Druckschlauch | 75 | Messwertänderung am |
| 10 | Ventilator | | Rückschlagventil |
| 16 | Auslass / Blende | 100 | Druckbereich (aufsteigende |
| 20 | Drucksensor | | Werte) |
| 30 | Rückschlagventil | 101 | Druckwert 0 bar |
| 50 | Volumenstrom | 102 | Druckwert dritter Schwellwert |
| 51 | Ventilatorkennlinie freilaufend | 103 | Druckwert erster Schwellwert |
| 60 | Überdruck | 104 | Druckwert zweiter Schwellwert |
| 61 | Kennlinienpunkt am Ventilator / | 110 | Überdruckbereich |
| | Betriebspunkt offenes | 112 | Druckniveau dritter Schwellwert |
| | Rückschlagventil | 113 | Druckniveau erster Schwellwert |
| 62 | Kennlinienpunkt am Ventilator / | 114 | Druckniveau zweiter |
| | Betriebspunkt geschlossenes | | Schwellwert |
| | Rückschlagventil | 120 | Arbeitsbereich |
| 63 | Kennlinienpunkt bei Ausfall | 130 | Fehlfunktionsbereich |
| | Ventilator | | Filterproblem oder Leckage |
| 64 | Kennlinienpunkt bei Leckage | 140 | Fehlfunktionsbereich |
| | oder Filterproblem | | Sensorausfall oder |
| 65 | Messwertänderung am | | Ventilatorausfall |
| | Ventilator | | |
| 71 | Kennlinienpunkt am | | |

## Patentansprüche

1. Schutzvorrichtung für einen Kesselzugang, umfassend einen Ventilator (10) und ein Rückschlagventil (30), wobei der Ventilator (10) über einen Zugang (5) mit der Umgebung zum Ansaugen von Umgebungsluft verbunden ist, wobei dem Ventilator (10) über eine gasdichte Verbindung (6, 7) das Rückschlagventil (30) nachgeschaltet ist, wobei das Rückschlagventil (30) über einen Druckschlauch (8) mit dem durch eine Kesselwand führenden Kesselzugang verbunden ist, wobei das Rückschlagventil (30) bei einem an dem Druckschlauch (8) anstehenden Fluiddruck sperrt, wenn dieser grösser als der am Ventilator (10) anstehende Fluiddruck ist, wobei die gasdichte Verbindung (6, 7) einen Umgebungsausgang (16) aufweist, **dadurch gekennzeichnet, dass** eine mit dem Drucksensor (20) verbundene Kontrolleinheit mit einem Datenspeicher vorgesehen ist, in dem mindestens ein tieferer erster (103) und ein höherer zweiter (104) Schwellwert für Druckwerte abgelegt sind, wobei durch die Kontrolleinheit bei einem vom Drucksensor (20) gemessenen und ihr weitergeleiteten Drucksensorsignal unter dem ersten Schwellwert (103) das Vorliegen einer Fehlfunktion in einem Fehlfunktionsbereich (130, 140) festgestellt wird und wobei durch die Kontrolleinheit bei einem vom Drucksensor (20) gemessenen und ihr weitergeleiteten Drucksensorsignal über dem zweiten Schwellwert (104) das Vorliegen einer Fehlfunktion in einem Überdruckbereich (110) festgestellt wird.

2. Schutzvorrichtung nach Anspruch 1, dass der Überdruckbereich (110) von der Kontrolleinheit einem Verschluss des Rückschlagventils (30) zugeordnet ist, wobei in der Kontrolleinheit ein Zeitintervall gespeichert ist, so dass ein Fehlfunktionssignal nur bei einem Überschreiten des vorgegebenen Zeitintervalls durch das Drucksensorsignal im Überdruckbereich (110) abgegeben wird.

3. Schutzvorrichtung nach Anspruch 1 oder 2, dass in der Kontrolleinheit ein dritter, gegenüber dem ersten (103) Schwellwert tieferer Schwellwert (102) für einen Druckwert abgelegt ist, wobei die Kontrolleinheit bei einem vom Drucksensor (20) gemessenen und ihr weitergeleiteten Drucksensorsignal unter dem dritten Schwellwert (102) das Vorliegen einer Fehlfunktion in dem Fehlfunktionsbereich (130, 140) zwischen Leckage bzw. Sensorausfall oder Ventilatorausfall unterschieden anzeigt.

4. Schutzvorrichtung nach einem der Ansprüche 1 bis 3, wobei der Umgebungsausgang (16) eine Bohrung in der Wandung der gasdichten Verbindung (6, 7) ist.

5. Schutzvorrichtung nach einem der Ansprüche 1 bis 4, wobei die Vorrichtung ferner einen in der gasdichten Verbindung (6, 7) angeordneten Drucksensor (20) aufweist.

6. Schutzvorrichtung nach einem der Ansprüche 1 bis 5, wobei der Umgebungsausgang (16) in der gasdichten Verbindung (6) zwischen Ventilator (10) und Drucksensor (20) angeordnet ist .

## Claims

1. A protective device for a boiler access point, comprising a fan (10) and a check valve (30), wherein the fan (10) is connected via an access (5) to the environment for drawing in ambient air, wherein the check valve (30) is connected downstream of the fan (10) via a gas-tight connection (6, 7), wherein the check valve (30) is connected via a pressure hose (8) to the boiler access point leading through a boiler wall, wherein the check valve (30) closes at a fluid pressure present at the pressure hose (8) if this is greater than the fluid pressure present at the fan (10), wherein the gas-tight connection (6, 7) has an ambient outlet (16), **characterized in that** a control unit connected to the pressure sensor (20) is provided with a data memory in which at least a lower first (103) and a higher second (104) threshold value for pressure values are stored, wherein the presence of a malfunction in a malfunction range (130, 140) is detected by the control unit when the pressure sensor signal measured by the pressure sensor (20) and forwarded to it is below the first threshold value (103) and wherein the presence of a malfunction in an overpressure range (110) is detected by the control unit when the pressure sensor signal measured by the pressure sensor (20) and forwarded to it is above the second threshold value (104).

2. The protective device according to claim 1, wherein the overpressure range (110) is assigned by the control unit to a closure of the check valve (30), a time interval being stored in the control unit, so that a malfunction signal is only emitted by the pressure sensor signal in the overpressure range (110) if the predetermined time interval is exceeded.

3. The protective device according to claim 1 or 2, wherein a third threshold value (102) for a pressure value, which is lower than the first threshold value (103), is stored in the control unit, wherein the control unit indicates the presence of a malfunction in the malfunction area (130, 140) by distinguishing between leakage or sensor failure or fan failure in the case of a pressure sensor signal below the third threshold value (102) measured by the pressure sensor (20) and forwarded to it.

4. The protective device according to any one of claims 1 to 3, wherein the ambient outlet (16) is a bore in the wall of the gas-tight connection (6, 7).

5. The protective device according to any one of claims 1 to 4, wherein the device further comprises a pressure sensor (20) arranged in the gas-tight connection (6, 7).

6. The protective device according to any one of claims 1 to 5, wherein the ambient outlet (16) is arranged in the gas-tight connection (6) between the fan (10) and the pressure sensor (20).

## Revendications

1. Dispositif de protection pour un point d'accès à une chaudière, comprenant un ventilateur (10) et un clapet anti-retour (30), dans lequel le ventilateur (10) est relié via un accès (5) à l'environnement pour aspirer l'air ambiant, dans lequel le clapet anti-retour (30) est relié en aval du ventilateur (10) via une connexion étanche au gaz (6, 7), dans lequel le clapet anti-retour (30) est relié par un tuyau de pression (8) au point d'accès de la chaudière passant à travers une paroi de la chaudière, dans lequel le clapet anti-retour (30) se ferme à une pression de fluide présente au niveau du tuyau de pression (8) si celle-ci est supérieure à la pression de fluide présente au niveau du ventilateur (10), dans lequel la connexion étanche au gaz (6, 7) comporte une sortie vers l'extérieur (16), **caractérisé en ce qu'**une unité de commande reliée au capteur de pression (20) est pourvue d'une mémoire de données dans laquelle sont enregistrées au moins une première valeur seuil inférieure (103) et une deuxième valeur seuil supérieure (104) pour les valeurs de pression, la présence d'un dysfonctionnement dans une plage de dysfonctionnement (130, 140) est détectée par l'unité de commande lorsque le signal du capteur de pression mesuré par le capteur de pression (20) et transmis à celle-ci est inférieur à la première valeur seuil (103) et dans lequel la présence d'un dysfonctionnement dans une plage de surpression (110) est détectée par l'unité de commande lorsque le signal du capteur de pression mesuré par le capteur de pression (20) et transmis à celle-ci est supérieur à la deuxième valeur seuil (104).

2. Dispositif de protection selon la revendication 1, dans lequel la plage de surpression (110) est attribuée par l'unité de commande à une fermeture du clapet anti-retour (30), un intervalle de temps étant enregistré dans l'unité de commande, de sorte qu'un signal de dysfonctionnement n'est émis par le signal du capteur de pression dans la plage de surpression (110) que si l'intervalle de temps prédéfini est dépassé.

3. Dispositif de protection selon la revendication 1 ou 2, dans lequel une troisième valeur seuil (102) pour une valeur de pression, qui est inférieure à la première valeur seuil (103), est enregistrée dans l'unité de commande, dans lequel l'unité de commande indique la présence d'un dysfonctionnement dans la zone de dysfonctionnement (130, 140) en distinguant entre une fuite ou une défaillance du capteur ou une défaillance du ventilateur dans le cas d'un signal du capteur de pression inférieur à la troisième valeur seuil (102) mesurée par le capteur de pression (20) et qui lui est transmis.

4. Dispositif de protection selon l'une quelconque des revendications 1 à 3, dans lequel la sortie vers l'extérieur (16) est un alésage dans la paroi de la connexion étanche au gaz (6, 7).

5. Dispositif de protection selon l'une quelconque des revendications 1 à 4, dans lequel le dispositif comprend en outre un capteur de pression (20) disposé dans la connexion étanche au gaz (6, 7).

6. Dispositif de protection selon l'une quelconque des revendications 1 à 5, dans lequel la sortie vers l'extérieur (16) est disposée dans la connexion étanche au gaz (6) entre le ventilateur (10) et le capteur de pression (20).
